# FASCICULE DE BREVET EUROPEEN

(11) **EP 1 881 561 B1**
(45) Date de publication et mention de la délivrance du brevet: **16.03.2011**
(21) Numéro de dépôt: 07290772.8
(22) Date de dépôt: 21.06.2007
(51) Int. Cl.: H01R 4/48

(54) **Borne automatique intégrant une cloison de guidage et appareillage électrique comprenant une telle borne**
Automatischer Anschluss mit einer Leitwand und elektrisches Gerät mit einem solchen Anschluss
Automatic terminal including a guiding divider and electrical equipment comprising such a terminal

(30) Priorité: 19.07.2006 FR 0606549
(43) Date de publication de la demande: 23.01.2008
(73) Titulaire: Legrand France, 87000 Limoges (FR); Legrand SNC, 87000 Limoges (FR)
(72) Inventeur: Cottone, Guy, 06370 Mouans Sartoux (FR); Pujol, Bruno, 06580 Pegomas (FR)
(74) Mandataire: Orsini, Fabienne

(56) Documents cités:
- EP-A- 1 536 519
- EP-A1- 0 472 040
- WO-A-01/82414
- WO-A-2005/122335
- DE-C1- 10 134 417

## Description

La présente invention concerne de manière générale les bornes automatiques de connexion électrique.

Elle concerne plus particulièrement une borne automatique de connexion de deux conducteurs électriques à un même potentiel électrique, comprenant un corps métallique destiné à être raccordé audit potentiel électrique, délimitant un logement de réception des deux âmes conductrices desdits conducteurs électriques, une ouverture d'accès destinée à être traversée par lesdites âmes conductrices pour s'engager dans ledit logement de réception, une cloison de séparation qui s'étend sensiblement perpendiculairement au plan de ladite ouverture d'accès pour séparer en deux parties ledit logement de réception et des moyens de pression rapportés sur ledit corps, adaptés à prendre appui élastiquement de part et d'autre de ladite cloison de séparation sur lesdites âmes conductrices pour les maintenir en contact avec ledit corps, lesdits moyens de pression étant agencés pour que le passage des âmes conductrices desdits conducteurs électriques au travers de l'ouverture d'accés provoque directement la déformation élastique desdits moyens de pression.

Une telle borne de connexion est avantageusement intégrée dans un appareillage électrique modulaire, c'est-à-dire un appareillage destiné à être disposé jointivement à côté d'un autre appareillage électrique modulaire sur un même support.

C'est le cas, notamment, de certains appareillages électriques comme des borniers, des contacteurs, des disjoncteurs, des télérupteurs ou des temporisateurs à aligner sur un rail au sein d'une enveloppe de protection telle que par exemple une armoire, un coffret ou un boîtier.

Elle concerne également un appareillage électrique dont le boîtier isolant loge une telle borne automatique de connexion.

### ARRIERE-PLAN TECHNOLOGIQUE

Dans les bornes automatiques du type précité admettant deux conducteurs électriques, le logement de réception intérieur doit être suffisamment volumineux pour accueillir les âmes conductrices des conducteurs électriques. L'ouverture d'accès au double logement de réception est en conséquence suffisamment large pour permettre l'introduction côte à côte desdites âmes conductrices au travers de ladite ouverture dans ledit logement de réception.

Pour connecter chaque conducteur électrique à une borne automatique de ce type, on introduit au travers de son ouverture d'accès l'âme conductrice dénudée du conducteur électrique de sorte que cette âme conductrice provoque la déformation élastique desdits moyens de pression de la borne qui prennent alors appui élastiquement sur l'âme conductrice pour la plaquer contre le corps métallique de la borne.

Cette connexion des conducteurs étant réalisée « en aveugle », ladite borne comporte des aménagements pour guider au mieux les âmes conductrices des conducteurs vers la partie de contact de ladite borne et éviter qu'un des conducteurs mal introduit dans ladite borne gêne l'introduction de l'autre conducteur ou induise un mauvais positionnement de cet autre conducteur.

Le mauvais positionnement d'un conducteur dans la borne automatique entraîne un mauvais contact électrique entre la borne et l'âme conductrice de ce conducteur qui présente alors un risque d'échauffement dangereux pouvant aller jusqu'à la mise à feu du conducteur.

Les aménagements connus pour le guidage des conducteurs dans une borne automatique double comprennent des cloisons en matière isolante rapportées dans le boîtier logeant ladite borne automatique.

Il est connu d'utiliser trois cloisons parallèles par borne automatique, à savoir deux cloisons latérales placées sur deux côtés de l'ouverture d'accès au logement de réception de la borne et une cloison centrale, la plus importante, séparant en deux parties ledit logement de réception de la borne.

La mise en place de la cloison centrale isolante dans le sous ensemble d'appareillage électrique que constitue la borne automatique double est complexe à réaliser et empêche un montage dit « par empilement » de ce sous ensemble.

Par ailleurs, on connaît notamment des documents DE 101 34 417 et WO 2005/122335, un autre type de borne automatique dans laquelle le corps métallique et lesdits moyens de pression adaptés à presser les âmes conductrices des conducteurs contre le corps de la borne, sont issus de formation pour constituer une seule et même pièce monobloc. Un autre type de borne automatique est connu du document EP 1 536 519 A.

Ainsi, dans une telle borne, l'installateur doit intervenir positivement sur lesdits moyens de pression, par exemple à l'aide de la pointe d'un outil, pour les déformer afin de pouvoir introduire les âmes conductrices des conducteurs dans les logements d'accueil de ladite borne. Puis l'installateur relâche la déformation exercée sur lesdits moyens de pressions de sorte que ceux-ci prennent appui contre les âmes conductrices introduites dans lesdits logements d'accueil pour les plaquer et les maintenir contre le corps métallique de la borne.

Ici, il n'y a pas d'introduction « en aveugle » des âmes conductrices des conducteurs dans ladite borne, lesdits moyens de pression n'étant pas agencés de telle manière que c'est les âmes conductrices qui provoquent, au passage des ouvertures d'accès de la borne, la déformation élastique desdits moyens de pression. En conséquence, il n'y a pas de risque qu'une âme conductrice d'un conducteur soit mal introduite dans la borne et ne gêne l'introduction de l'âme conductrice de l'autre conducteur dans ladite borne.

### OBJET DE L'INVENTION

Afin de remédier aux inconvénients précités de l'état de la technique, la présente invention propose une borne automatique telle que définie en introduction, dans laquelle ladite cloison de séparation vient de formation avec ledit corps pour former avec lui une pièce monobloc.

Selon une caractéristique préférentielle de la borne automatique conforme à l'invention, ladite cloison de séparation traverse ladite ouverture d'accès pour s'étendre de part et d'autre de celle-ci, d'un côté à l'intérieur dudit logement de réception et de l'autre côté à l'extérieur dudit logement de réception.

Ainsi, avantageusement, dans la borne automatique selon l'invention, ladite cloison de séparation guide au mieux et en profondeur chaque âme conductrice de conducteur électrique vers la partie de contact de ladite borne. Cette cloison de séparation empêche le positionnement de travers d'un desdits conducteurs dans ladite borne et évite ainsi tout mauvais contact électrique entre un conducteur et la borne.

D'autres caractéristiques non limitatives et avantageuses de l'appareillage selon l'invention sont les suivantes :
- ladite cloison de séparation est rattachée par une patte à un bord latéral dudit corps ;
- ladite cloison de séparation comprend une partie engagée dans une encoche prévue dans un bord délimitant ladite ouverture d'accès pour son maintien en position dans ledit logement de réception ;
- ledit corps se présente sous la forme d'une lame métallique avec une partie arrière de connexion électrique et une partie avant à laquelle appartient ladite ouverture d'accès, rattachée à ladite partie arrière par une portion coudée, ledit logement de réception étant défini entre lesdites parties avant et arrière de la lame métallique ;
- lesdits moyens de pression comprennent une lame ressort rapportée sur la face avant de ladite partie avant de la lame métallique constituant ledit corps de manière à s'accrocher sur un bord de ladite ouverture d'accès, ladite lame ressort étant fendue sur une partie de sa longueur pour se partager en deux lamelles ressort se positionnant de part et d'autre de ladite cloison de séparation et dont les extrémités libres sont adaptées à prendre appui sur lesdites âmes conductrices engagées au travers de ladite ouverture d'accès ; et
- ladite partie avant de la lame métallique constituant ledit corps porte des montants prenant appui sur ladite lame ressort.

L'invention propose également un appareillage électrique comportant un boîtier isolant qui loge une borne automatique telle que précitée et qui comporte deux conduits intérieurs dont une extrémité débouche sur une face dudit boîtier et dont une autre extrémité débouche en regard de ladite ouverture d'accès de ladite borne automatique d'un côté de ladite cloison de séparation.

Selon une caractéristique avantageuse de l'appareillage électrique conforme à l'invention, il est prévu sur les deux côtés latéraux de ladite ouverture d'accès de ladite borne automatique deux cloisons de guidage en matière isolante s'étendant parallèlement à ladite cloison de séparation.

Préférentiellement, l'appareillage électrique selon l'invention est un appareillage modulaire dont le boîtier est constitué d'un empilage de cloisons isolantes.

### DESCRIPTION DETAILLEE D'UN EXEMPLE DE REALISATION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue schématique de l'intérieur d'un appareillage électrique selon l'invention;
- la figure 2 est une vue schématique en perspective de trois quarts d'une borne automatique selon l'invention ;
- la figure 3 est une vue schématique en perspective de côté de la borne automatique de la figure 2 dans laquelle sont engagés des conducteurs électriques.
- la figure 4 est une vue schématique en perspective de côté de la borne automatique de la figure 2 munie de ses moyens de pression qui prennent appui sur les âmes conductrices des conducteurs électriques engagés dans ladite borne ; et
- la figure 5 est une vue en perspective montrant l'implantation de la borne telle que représentée sur la figure 4 dans le boîtier de l'appareillage.

Sur la figure 1 on a représenté un appareillage électrique modulaire qui comporte un boîtier 10 isolant se présentant sous la forme d'une plaquette globalement rectangulaire.

Ce boîtier 10 comporte deux faces principales latérales 17 parallèles qui s'élèvent sur toute la hauteur dudit boîtier, une face avant 11, une face arrière 12, une face transversale supérieure 13 et une face transversale inférieure 14 toutes perpendiculaires auxdites faces principales latérales 17.

Il présente une largeur mesurée de l'une à l'autre de ses deux faces principales latérales 17, égale à une ou plusieurs fois une largeur de base, appelée « module de base », qui est de l'ordre de 18 mm.

Le boîtier 10 comporte de manière classique dans sa face arrière 12 une échancrure 12A pour le montage de l'appareillage électrique sur un rail (non représenté).

La face avant 11 du boîtier 10 parallèle à la face arrière 12, comporte en saillie, dans sa zone médiane, une partie de façade 11A par laquelle ledit boîtier 10 est destiné à émerger hors d'un plastron (non représenté), au travers d'une fenêtre de ce plastron, lorsqu'il est en place sur un rail, par exemple dans une armoire électrique.

Selon l'exemple préférentiel représenté sur les figures, le boîtier 10 est constitué d'un empilage d'une pluralité de cloisons isolantes. Les cloisons présentent des faces principales latérales accolées les unes aux autres, leurs tranches formant par empilement les faces avant, arrière, transversale supérieure et transversale inférieure dudit boîtier.

Toutefois selon un autre mode de réalisation non représenté, on peut prévoir que le boîtier soit constitué de deux coques de demi-épaisseur assemblées par leurs bords dans un plan de joint médian, chaque coque comportant une face principale latérale du boîtier.

Comme le montrent les figures 1 et 5, le boîtier 10 loge des bornes automatiques 100 de connexion électrique pour la desserte de l'appareillage électrique via des conducteurs électriques en provenance du réseau.

Comme le montrent plus particulièrement les figures 2 à 5, chaque borne automatique 100 est une borne double qui permet la connexion de deux conducteurs électriques 1 à un même potentiel électrique.

Elle comprend un corps 110 métallique destiné à être raccordé audit potentiel électrique, délimitant un logement de réception 101 des deux âmes conductrices 1B desdits conducteurs électriques 1, et une ouverture d'accès 114 destinée à être traversée par lesdites âmes conductrices 1 B pour s'engager dans ledit logement de réception 101.

Le corps 110 se présente ici sous la forme d'une lame métallique découpée et pliée de façon à former, d'une part, une partie arrière 111 de raccordement électrique aux éléments électriques dudit appareillage électrique, et, d'autre part, une partie avant 112, à laquelle appartient ladite ouverture d'accès 114, rattachée à ladite partie arrière 111 par une portion coudée 113, ledit logement de réception 101 étant défini entre lesdites parties avant 112 et arrière 111 de la lame métallique.

Chaque borne automatique 100 comporte en outre une cloison de séparation 116 qui s'étend sensiblement perpendiculairement au plan de ladite ouverture d'accès 114 pour séparer en deux parties ledit logement de réception 101.

La cloison de séparation 116 présente une certaine hauteur, elle s'étend donc au-delà de l'épaisseur de ladite ouverture d'accès 114 à l'extérieur de celle-ci.

Selon une caractéristique essentielle de chaque borne automatique 100, ladite cloison de séparation 116 vient de formation avec ledit corps 110 pour former avec lui une pièce monobloc. Elle fait donc partie de la lame métallique qui constitue ledit corps 110.

Comme le montrent les figures, la cloison de séparation 116 de la borne traverse ladite ouverture d'accès 114 pour s'étendre de part et d'autre de celle-ci. Une partie 116A de la cloison de séparation 116 s'étend d'un côté du plan de l'ouverture d'accès 114 à l'intérieur dudit logement de réception 101 et une autre partie 116B de la cloison de séparation 116 s'étend de l'autre côté du plan de l'ouverture d'accès 114 à l'extérieur dudit logement de réception 101 en direction des faces du boîtier 10.

Ici, ladite cloison de séparation 116 est rattachée par une patte 115 à un bord latéral 111B de la partie arrière 111 dudit corps 110.

Pus particulièrement, cette cloison de séparation 116 est rattachée à l'extrémité d'une partie de cette patte 115 qui s'étend en porte-à-faux au-dessus de la partie arrière 111 dudit corps 110 de sorte que ladite cloison de séparation 116 partage en deux parties égales l'ouverture d'accès 114.

Avantageusement, comme le montre plus particulièrement la figure 2, ladite cloison de séparation 116 comprend une partie 116C engagée dans une encoche 117 prévue au milieu d'un bord 114A délimitant ladite ouverture d'accès 114. L'encoche 117 dont les faces latérales sont rapprochées des faces latérales opposées de la cloison de séparation 116, maintient en position ladite cloison de séparation 116 dans la partie médiane de l'ouverture d'accès 114 et du logement de réception 101 de la borne automatique 100.

En outre, comme le montrent plus particulièrement les figures 1, 4 et 5, chaque borne automatique 100 comporte des moyens de pression 120 rapportés sur ledit corps 110 et adaptés à prendre appui élastiquement de part et d'autre de la cloison de séparation 116 sur les âmes conductrices 1 B des conducteurs 1 pour les maintenir en contact avec ledit corps 110.

Plus particulièrement, lesdits moyens de pression 120 rapportés sur ledit corps 110, sont agencés sur le corps 110 de sorte que lorsque l'âme conductrice dénudée d'un conducteur électrique est introduite dans la borne au travers de ladite ouverture d'accès 114, elle provoque elle-même la déformation élastique desdits moyens de pression 120 qui prennent alors appui élastiquement sur ladite âme conductrice pour la plaquer contre le corps métallique 110 de la borne.

Ici, lesdits moyens de pression comprennent une lame ressort 120 métallique précontrainte rapportée sur la face avant 112A de ladite partie avant 112 de la lame métallique constituant ledit corps 110 de manière à s'accrocher sur un bord 114B de ladite ouverture d'accès 114.

La lame ressort 120 présente ici globalement la forme d'une épingle à cheveux avec deux branches 121,122 reliées par un coude.

Une des branches 121 de la lame ressort 120 comporte sur son bord d'extrémité libre des retours 123 qui s'engagent dans ladite ouverture d'accès 114 et prennent appui contre son bord 114B. L'autre branche 122 de la lame ressort 120 est fendue longitudinalement pour se partager en deux lamelles ressort 122A, 122B se positionnant de part et d'autre de ladite cloison de séparation 116 et dont les extrémités libres sont adaptées à prendre appui sur lesdites âmes conductrices 1B engagées au travers de ladite ouverture d'accès 114 (voir figure 4) pour les plaquer contre le bord 114A de l'ouverture d'accès 114.

Afin de conférer suffisamment d'élasticité auxdites lamelles ressort 122A, 122B de la lame ressort 120, la fente 124, partageant en deux parties longitudinales la branche 122, se prolonge sur le coude reliant les deux branches 121,122 de la lame ressort 120 (voir figure 4).

Ladite partie avant 112 de la lame métallique constituant le corps 110 de la borne automatique 100 porte des montants 118 prenant appui sur ladite lame ressort 120 qui est par ailleurs en appui sur des parties internes 3, 4 du boîtier 10.

Comme le montrent les figures 1 et 5, le boîtier 10 isolant comporte pour chaque borne automatique 100 deux conduits intérieurs 15 dont une extrémité débouche sur une des faces transversales inférieure 14 et supérieure 13 dudit boîtier 10 et dont une autre extrémité débouche en regard de l'ouverture d'accès 114 de ladite borne automatique 100 d'un côté de ladite cloison de séparation 116.

En outre, il est prévu sur les deux côtés latéraux de ladite ouverture d'accès 114 de chaque borne automatique 100 deux cloisons de guidage (non représentées) en matière isolante s'étendant parallèlement à ladite cloison de séparation 116.

Ainsi, l'extrémité dénudée de chaque conducteur électrique 1 introduite « en aveugle » dans le boîtier 10 de l'appareillage électrique est guidée par la paroi du conduit intérieur 15 puis par la cloison de séparation 116 à laquelle est associée une cloison de guidage latérale.

La cloison de séparation 116 guide en profondeur chaque âme conductrice 1B de conducteur pour assurer son insertion correcte dans ladite ouverture d'accès 114 ainsi que dans le logement de réception 101 de la borne automatique 100.

Au passage de l'ouverture d'accès 114 de la borne, chaque âme conductrice 1B provoque le fléchissement élastique d'une lamelle ressort 122A, 122B de la lame ressort 120 qui prend appui sur ladite âme conductrice 1 B pour la bloquer dans le logement de réception 101 de la borne, en appui contre son corps 110 métallique, afin d'établir la connexion électrique entre ladite borne et ledit conducteur électrique.

La cloison de séparation 116 empêche le mauvais positionnement d'un conducteur dans la borne automatique 100, ce qui évite le risque d'échauffement de celui-ci.

Enfin, l'intégration de la cloison de séparation au sein du corps de la borne automatique permet un montage par empilage du boîtier de l'appareillage électrique.

## Revendications

1. Borne automatique (100) de connexion de deux conducteurs électriques (1) à un même potentiel électrique, comprenant un corps (110) métallique destiné à être raccordé audit potentiel électrique, délimitant un logement de réception (101) des deux âmes conductrices (1B) desdits conducteurs électriques, une ouverture d'accès (114) destinée à être traversée par lesdites âmes conductrices pour s'engager dans ledit logement de réception, une cloison de séparation (116) qui s'étend sensiblement perpendiculairement au plan de ladite ouverture d'accès pour séparer en deux parties ledit logement de réception et des moyens de pression (120) rapportés sur ledit corps (110), adaptés à prendre appui élastiquement de part et d'autre de ladite cloison de séparation (116) sur lesdites âmes conductrices pour les maintenir en contact avec ledit corps (110), lesdits moyens de pression étant agencés pour que le passage des âmes conductrices desdits conducteurs électriques au travers de l'ouverture d'accès (114) provoque directement la déformation élastique desdits moyens de pression, **caractérisée en ce que** ladite cloison de séparation (116) vient de formation avec ledit corps (110) pour former avec lui une pièce monobloc.

2. Borne automatique (100) selon la revendication précédente, **caractérisée en ce que** ladite cloison de séparation (116) traverse ladite ouverture d'accès (114) pour s'étendre de part et d'autre de celle-ci, d'un côté à l'intérieur dudit logement de réception et de l'autre côté à l'extérieur dudit logement de réception.

3. Borne automatique (100) selon l'une des revendications 1 et 2, **caractérisée en ce que** ladite cloison de séparation (116) est rattachée par une patte (115) à un bord latéral (111 B) dudit corps (110).

4. Borne automatique (100) selon l'une des revendications précédentes, **caractérisée en ce que** ladite cloison de séparation (116) comprend une partie (116C) engagée dans une encoche (117) prévue dans un bord (114A) délimitant ladite ouverture d'accès (114) pour son maintien en position dans ledit logement de réception.

5. Borne automatique (100) selon l'une des revendications précédentes, **caractérisé en ce que** ledit corps (110) se présente sous la forme d'une lame métallique avec une partie arrière (111) de connexion électrique et une partie avant (112) à laquelle appartient ladite ouverture d'accès (114), rattachée à ladite partie arrière par une portion coudée (113), ledit logement de réception (101) étant défini entre lesdites parties avant (112) et arrière (113) de la lame métallique.

6. Borne automatique (100) selon la revendications 5, **caractérisée en ce que** lesdits moyens de pression comprennent une lame ressort (120) rapportée sur la face avant de ladite partie avant de la lame métallique constituant ledit corps de manière à s'accrocher sur un bord (114B) de ladite ouverture d'accès (114), ladite lame ressort étant fendue sur une partie de sa longueur pour se partager en deux lamelles ressort (122A,122B) se positionnant de part et d'autre de ladite cloison de séparation et dont les extrémités libres sont adaptées à prendre appui sur lesdites âmes conductrices engagées au travers de ladite ouverture d'accès.

7. Borne automatique selon la revendication 6, **caractérisée en ce que** ladite partie avant de la lame métallique constituant ledit corps porte des montants (118) prenant appui sur ladite lame ressort (120).

8. Appareillage électrique comportant un boîtier isolant (10) qui loge une borne automatique (100) selon l'une quelconque des revendications précédentes et qui comporte deux conduits intérieurs (15) dont une extrémité débouche sur une face dudit boîtier et dont une autre extrémité débouche en regard de ladite ouverture d'accès de ladite borne automatique d'un côté de ladite cloison de séparation.

9. Appareillage électrique selon la revendication 8, dans lequel il est prévu sur les deux côtés latéraux de ladite ouverture d'accès de ladite borne automatique deux cloisons de guidage en matière isolante s'étendant parallèlement à ladite cloison de séparation.

10. Appareillage électrique selon l'une des revendications 8 ou 9, **caractérisé en ce qu'**il est un appareillage modulaire dont le boîtier est constitué d'un empilage de cloisons isolantes.

## Claims

1. An automatic terminal (100) for connecting two electrical conductors (1) to a common electric potential, the terminal comprising a metal body (110) for connection to said electric potential, defining a reception housing (101) for receiving two conductive cores (1B) of said electrical conductors, an access opening (114) for having said conductive cores passing therethrough to engage in said reception housing, a separation partition (116) extending substantially perpendicularly to the plane of said access opening to separate said reception housing into two portions, and presser means (120) fitted on said body (110) and suitable for bearing resiliently on either side of said separation partition (116) against said conductive cores to keep them in contact with said body (110), said presser means being arranged so that passing the conductive cores of said electrical conductors through the access opening (114) directly causes said presser means to deform elastically, the terminal being **characterized in that** said separation partition (116) is formed integrally with said body (110) so as to constitute therewith a one-piece part.

2. An automatic terminal (100) according to the preceding claim, **characterized in that** said separation partition (116) crosses through said access opening (114) so as to extend on either side thereof, from a side inside said reception housing and to another side outside said reception housing.

3. An automatic terminal (100) according to claim 1 or claim 2, **characterized in that** said separation partition (116) is attached via a tab (115) to a lateral edge (111B) of said body (110).

4. An automatic terminal (100) according to any preceding claim, **characterized in that** said separation partition (116) includes a portion (116C) engaged in a notch (117) provided in an edge (114A) defining said access opening (114) in order to hold it in position in said reception housing.

5. An automatic terminal (100) according to any preceding claim, **characterized in that** said body (110) is in the form of a metal blade with a rear portion (111) for electrical connection and a front portion (112) including said access opening (114) and that is attached to said rear portion via a bend portion (113), said reception housing (101) being defined between said front and rear portions (112, 113) of the metal blade.

6. An automatic terminal (100) according to claim 5, **characterized in that** said presser means comprise a spring blade (120) fitted on the front face of said front portion of the metal blade constituting said body so as to be attached on an edge (114B) of said access opening (114), said spring blade being split over a fraction of its length so as to be subdivided into two smaller spring blades (122A, 122B) that are positioned on either side of said separation partition and that have free ends adapted to bear against said conductive cores engaged through said access opening.

7. An automatic terminal (100) according to claim 6, **characterized in that** said front portion of the metal blade constituting said body carries pegs (118) bearing against said spring blade (120).

8. Electrical equipment including an insulating box (10) that houses an automatic terminal (100) according to any preceding claim and that includes two internal ducts (15) each having one end opening out in a face of said box and another end opening out in register with said access opening of said automatic terminal on a respective side of said separation partition.

9. Electrical equipment according to claim 8, wherein two guide partitions of insulating material are provided on the two lateral sides of said access opening of said automatic terminal, the guide partitions extending parallel to said separation partition.

10. Electrical equipment according to claim 8 or claim 9, **characterized in that** it comprises modular equipment in which the box is constituted by a stack of insulating partitions.

## Patentansprüche

1. Automatische Anschlussklemme (100) für zwei elektrische Leiter (1) mit demselben elektrischen Potenzial, die ein Metallgehäuse (110) für den Anschluss an dieses elektrische Potenzial umfasst, welches eine Aufnahmeaussparung (101) für die beiden Drahtadern (1B) der beiden elektrischen Leiter abgrenzt, sowie eine Zugangsöffnung (114) für das Durchführen dieser Drahtadern bis zur Aufnahmeaussparung, eine Trennwand (116), die sich im Wesentlichen senkrecht zur Ebene der Zugangsöffnung erstreckt, um die Aufnahmeaussparung in zwei Abschnitte aufzuteilen und auf dem Gehäuse (110) zugefügte Druckmittel (120), die sich federnd auf beiden Seiten der Trennwand (116) auf den Drahtadern abstützen können, um sie mit dem Gehäuse (110) in Kontakt zu halten, wobei diese Druckmittel angeordnet sind, damit der Verlauf der Drahtadern der elektrischen Leiter durch die Zugangsöffnung (114) direkt eine elastische Verformung der Druckmittel verursacht, **dadurch gekennzeichnet, dass** die Trennwand (116) zusammen mit dem Gehäuse (110) gebildet wird, um mit ihm ein einziges Teil zu bilden.

2. Automatische Klemme (100) nach vorausgehendem Anspruch, **dadurch gekennzeichnet, dass** die Trennwand (116) die Zugangsöffnung (114) durchquert, um sich auf beiden Seiten davon, zum einen innerhalb der Aufnahmeaussparung und zum anderen außerhalb der Aufnahmeaussparung, zu erstrecken.

3. Automatische Klemme (100) nach einem der Ansprüche 1 und 2, **dadurch gekennzeichnet, dass** die Trennwand (116) durch eine Klammer (115) mit einem Seitenrand (111 B) des Gehäuses (110) verbunden ist.

4. Automatische Klemme (100) nach einem der vorausgehenden Ansprüche, **dadurch gekennzeichnet, dass** die Trennwand (116) einen in eine Kerbe (117) eingreifenden Abschnitt (116C) umfasst, die an einem Rand (114A) vorgesehen ist, der die Zugangsöffnung (114) für deren Halt in der Aufnahmeaussparung abgrenzt.

5. Automatische Klemme (100) nach einem der vorausgehenden Ansprüche, **dadurch gekennzeichnet, dass** das Gehäuse (110) in Form eines Metallbands mit einem hinteren Abschnitt (111) für den elektrischen Anschluss und einen vorderen Abschnitt (112) vorliegt, zu dem die Zugangsöffnung (114) gehört und der über einen abgewinkelten Bereich (113) mit dem hinteren Abschnitt verbunden ist, wobei die Aufnahmeaussparung (101) zwischen dem vorderen Abschnitt (112) und dem hinteren Abschnitt (113) des Metallbands definiert ist.

6. Automatische Klemme (100) nach Anspruch 5, **dadurch gekennzeichnet, dass** die Druckmittel ein auf der Vorderseite des vorderen Abschnitts des Metallbands aufgesetztes Federblatt (120) umfassen, das derart das Gehäuse bildet, dass es sich an einem Rand (114B) der Zugangsöffnung (114) einhängt, wobei das Federblatt über einen Bereich seiner Länge hin gespalten ist und sich in zwei Federblätter (122A.1228) teilt, die sich auf beiden Seiten der Trennwand befinden und deren freie Enden sich auf den Drahtadern abstützen können, die durch die Zugangsöffnung verlaufen.

7. Automatische Klemme nach Anspruch 6, **dadurch gekennzeichnet, dass** am vorderen Abschnitt des das Gehäuse bildenden Metallbands Stützen (118) vorhanden sind, die sich auf dem Federblatt (120) abstützen.

8. Elektrisches Gerät mit einem isolierenden Gehäuse (10), in dem eine automatische Klemme (100) nach einem beliebigen der vorausgehenden Ansprüche untergebracht ist und das innen zwei Durchführungen (15) hat, wobei ein Ende der Durchführung zu einer Seite des Gehäuses führt und das andere Ende der Durchführung zur Zugangsöffnung der automatischen Klemme auf einer Seite der Trennwand führt.

9. Elektrisches Gerät nach Anspruch 8, bei dem an den zwei Seiten der Zugangsöffnung für die automatische Klemme zwei Führungstrennwände aus einem isolierenden Material vorgesehen sind, die sich parallel zur Trennwand erstrecken.

10. Elektrisches Gerät nach einem der Ansprüche 8 oder 9, **dadurch gekennzeichnet, dass** es sich um ein bausteinartiges Gerät handelt, dessen Gehäuse aus einer Stapelung von isolierenden Trennwänden gebildet wird.
